# EUROPÄISCHE PATENTSCHRIFT

(11) **EP 3 275 211 B1**
(45) Veröffentlichungstag und Bekanntmachung des Hinweises auf die Patenterteilung: **30.06.2021**
(21) Anmeldenummer: 16712305.8
(22) Anmeldetag: 22.03.2016
(51) Int. Cl.: H04R 1/10, H04R 25/00, A61B 5/12

(54) **VERFAHREN ZUM BETREIBEN EINES ELEKTROAKUSTISCHEN SYSTEMS UND EIN ELEKTROAKUSTISCHES SYSTEM**
METHOD FOR OPERATING AN ELECTRO-ACOUSTIC SYSTEM AND ELECTRO-ACOUSTIC SYSTEM
PROCÉDÉ DE FONCTIONNEMENT D'UN SYSTÈME ÉLECTROACOUSTIQUE ET UN SYSTÈME ÉLECTROACOUSTIQUE

(30) Priorität: 26.03.2015 DE 102015003855
(43) Veröffentlichungstag der Anmeldung: 31.01.2018
(73) Patentinhaber: Carl von Ossietzky Universität Oldenburg, 26129 Oldenburg (DE)
(72) Erfinder: ERNST, Stephan, 26127 Oldenburg (DE); HIIPAKKA, Marko, 02150 Espoo (FI); KOLLMEIER, Birger, 26129 Oldenburg (DE); DENK, Florian, 26131 Oldenburg (DE)
(74) Vertreter: Zacco Patent- und Rechtsanwalts GmbH
(86) Internationale Anmeldenummer: PCT/EP2016/056232
(87) Internationale Veröffentlichungsnummer: WO 2016/150947

(56) Entgegenhaltungen:
- WO-A1-2014/070825
- US-A1- 2006 002 574
- US-A1- 2010 329 481
- US-A1- 2014 321 657

## Beschreibung

Die Erfindung betrifft ein Verfahren zum Betreiben eines elektroakustischen Systems bei dem eine elektroakustische Vorrichtung zum mindestens teilweisen Okkludieren eines Gehörganges mindestens teilweise an einem Ohr angeordnet wird. Des Weiteren betrifft die Erfindung ein elektroakustisches System, das nach einem solchen Verfahren betrieben wird.

Ein derartiges Verfahren und ein derartiges elektroakustisches System sind aus der US 2014/0321657 A1 bekannt. Hiernach kann ein eingehendes akustisches Signal unter Berücksichtigung der akustischen Eigenschaften des Gehörganges in einem Bereich zwischen der den Gehörgang mindestens teilweise okkludierenden Vorrichtung und dem Trommelfell modifiziert werden.

Ein transparentes Hörsystem ist aus dem Dokument WO 2014/070825 A1 bekannt. Das Hörsystem hat eine Signalverarbeitungseinrichtung. Zur Korrektur und Modifikation der Übertragungscharakteristik zum Erreichen einer akustischen Transparenz werden Filter eingesetzt.

Das Dokument US 2006/0002574 A1 beschreibt ein Kanalhörgerät, dass mit einer Funktionsweise implementiert wird, die akustische Transparenz sowie eine Energiesparfunktion bietet, sodass ein Benutzer das Gerät während der Schlafphase oder bei Inaktivität ohne wesentlichen Verlust der normalen ungestützten Reaktion im Gehörgang tragen kann. Der transparente Modus verfügt über eine in-situ-Akustikübertragungsfunktion, welche die durch das Vorhandensein eines Hörgerätes im Gehörgang verursachte Einfügedämpfung ausgleicht.

Es ist bekannt, elektroakustische Systeme und/oder eine elektroakustische Vorrichtung, die ein Ohr und/oder einen Gehörgang mindestens teilweise oder vollständig okkludieren, ausfüllen, abschließen und/oder verschließen beispielsweise im Bereich der Unterhaltungselektronik und/oder Hörgeräte zu verwenden. Hierbei ist von Nachteil, dass die Okklusion des Gehörganges eine Änderung der Wahrnehmung von Umgebungsgeräuschen verursacht. Diese geänderte Wahrnehmung von, insbesondere natürlichen, Umgebungsgeräuschen kann eine Dämpfung, eine spektrale Modifizierung, eine Veränderung des Farbklanges, eine Veränderung des Klangspektrums und/oder eine Veränderung der räumlichen Wahrnehmung aufweisen. Besonders nachteilig ist, dass Umgebungsgeräusche bei einem mittels der elektroakustischen Vorrichtung mindestens teilweisen okkludierten Gehörganges nicht und/oder als unnatürlich wahrgenommen werden. Dies kann zu einer Gefährdung der die elektroakustische Vorrichtung nutzenden Person, insbesondere im Straßenverkehr, führen. Zudem kann das Tragen und/oder die Verwendung der elektroakustischen Vorrichtung als unangenehm empfunden werden.

Es ist die der Erfindung zugrunde liegende Aufgabe, ein Verfahren und ein elektroakustisches System der eingangs genannten Art derart weiter zu entwickeln, dass eine störende und/oder unerwünschte Änderung der Wahrnehmung von Umgebungsgeräuschen bei der Verwendung einer den Gehörgang mindestens teilweise okkludierenden elektroakustischen Vorrichtung reduziert, vermieden und/oder zumindest teilweise ausgeglichen wird.

Die der Erfindung zugrunde liegende Aufgabe wird mittels eines Verfahrens und eines elektroakustischen Systems der eingangs genannten Art gelöst, wobei eine Signalverarbeitungseinrichtung zum Verarbeiten eines bei der Vorrichtung eingehenden Signals verwendet wird, und bei dem mindestens eine Korrektureinheit der Signalverarbeitungseinrichtung zum Modifizieren des an der Vorrichtung eingehendes Signals verwendet wird, und mittels der mindestens einen Korrektureinheit ein von der Vorrichtung abgehendes Signal zum Erreichen einer akustischen Transparenz erzeugt wird, bei der aufgrund des abgehenden Signals am Trommelfell ein Empfangssignal erzeugt wird, das entsprechend einem Frei-Ohr-Empfangssignal am Trommelfell bei einem freien Gehörgang ohne die Vorrichtung angepasst ist, wobei die mindestens eine Korrektureinheit einen ersten Korrekturfilter (A) und einen zweiten Korrekturfilter (B) aufweist, und der erster Korrekturfilter (A) der mindestens einen Korrektureinheit dem zweiten Korrekturfilter (B) der mindestens einen Korrektureinheit vorgeschaltet ist, wobei das eingehende Signal zunächst mittels des ersten Korrekturfilters (A) zum Erreichen der akustischen Transparenz modifiziert wird, wobei zum Bestimmen des ersten Korrekturfilters (A) der mindestens einen Korrektureinheit ein Gesamtdruck (Pₜₒₜ) eines äußeren akustischen Signals innerhalb des mit der Vorrichtung mindestens teilweise okkludierten Gehörganges unter Berücksichtigung des ersten Korrekturfilters (A) mit einem zu erwartenden Zieldruck (P_{T,E}) gleichgesetzt wird, wobei der erste Korrekturfilter (A) unter Berücksichtigung eines mittels eines der Vorrichtung zugeordneten und einem Trommelfell des Ohrs zugewandten inneren Schallempfängers gemessenen Durchgangsdrucks (P_{HT}) mit der folgenden Gleichung bestimmt wird: $A = \frac{{P}_{T , E} - {P}_{HT}}{{P}_{tot} - {P}_{HT}}$ und nachfolgend das geänderte eingehende Signal mittels des zweiten Korrekturfilters (B) zum Ausfiltern von Übertragungseffekten im Bereich von der Vorrichtung (10) bis zum Trommelfell aufgrund der mindestens teilweisen Okklusion des Gehörganges mittels der Vorrichtung (10) modifiziert wird.

Hierbei ist von Vorteil, dass Umgebungsgeräusche trotz eines mindestens teilweise okkludierten Gehörganges in hinreichender Qualität wahrnehmbar sind. Insbesondere ermöglich das Verfahren und/oder das elektroakustische System eine Kontrolle, Steuerung und/oder Manipulierung der Empfangssignale, vorzugsweise einer Frequenzantwort, am Trommelfell. Hierdurch kann das elektroakustische System in einem akustischen Transparenz-Modus betrieben werden. Vorzugsweise wird die Wahrnehmung von Umgebungsgeräuschen einer das elektroakustische System nutzenden Person aufgrund der akustischen Transparenz nicht, allenfalls geringfügig und/oder in einem nicht-störenden Maße gestört bzw. verändert. Vorzugsweise erfährt die das elektroakustische System nutzende Person eine Geräuschwahrnehmung, insbesondere annähernd, wie mit einem freien Gehörgang. Somit ermöglicht das Verfahren und/oder das elektroakustische System eine angenehmere, insbesondere natürliche, Wahrnehmung von Umgebungsgeräuschen bei einem teilweisen und/oder vollständig okkludierten Gehörgang. Hierbei kann das elektroakustische System eine Vielzahl von zusätzlichen Funktionen ermöglichen, beispielsweise in Verbindung mit einer Unterhaltungselektronik, mit einem Gehörschutz, mit einem Hörgerät und/oder mit einer Kommunikationsvorrichtung, insbesondere einem Mobiltelefon und/oder einem Smartphone. Insbesondere kann, vorzugsweise bei Bedarf, zusätzlich eine Hörhilfe bereitgestellt werden. Das am Trommelfell erzeugte Empfangssignal kann im Vergleich zum an der Vorrichtung eingehenden Signal verstärkt und/oder gedämpft werden.

Vorzugsweise ist im Rahmen der vorliegenden Anmeldung die akustische Transparenz als eine perzeptive akustische Transparenz ausgebildet. Insbesondere bedeutet eine perzeptive und/oder akustische Transparenz, dass es keinen hörbaren Unterschied zu einem Frei-Ohr-Signal oder Frei-Ohr-Empfangssignal gibt. Somit kann eine perzeptive und/oder akustische Transparenz erreicht werden, ohne eine absolute physikalische Übereinstimmung des erzeugten Empfangssignals am Trommelfell mit einem Frei-Ohr-Empfangssignal bei einem freien Gehörgang ohne die Vorrichtung erreichen zu müssen. Vorzugsweise reicht es aus, wenn eine die Vorrichtung nutzende Person die Wahrnehmung hat, dass das mit der Vorrichtung erzeugte Empfangssignal in perzeptiver Hinsicht mit dem Frei-Ohr-Empfangssignal bei einem freien Gehörgang ohne die Vorrichtung übereinstimmt.

Die Korrektureinheit weist einen ersten Korrekturfilter und einen zweiten Korrekturfilter auf. Der erste Korrekturfilter der Signalverarbeitungseinrichtung wird zum Erreichen der akustischen Transparenz verwendet. Der zweite Korrekturfilter der Signalverarbeitungseinrichtung wird zum Modifizieren des von der Vorrichtung abgehenden, insbesondere akustischen, Signals verwendet. Mittels des zweiten Korrekturfilters werden die akustischen Eigenschaften eines Gehörgangabschnittes von der Vorrichtung bis zu einem Trommelfell des Ohres berücksichtigt. Nach einer weiteren Ausführungsform können der erste Korrekturfilter und/oder der zweite Korrekturfilter als, insbesondere digitale, elektrische Schaltungen ausbildet sein. Die Korrektureinheit, der erste Korrekturfilter und/oder der zweite Korrekturfilter können mindestens einen Analog-zu-Digital-Wandler und/oder mindestens einen Digital-zu-Analog-Wandler aufweisen.

Der erste Korrekturfilter der Korrektureinheit ist dem zweiten Korrekturfilter der Korrektureinheit vorgeschaltet. Das eingehende Signal wird zunächst mittels des ersten Korrekturfilters zum Erreichen der akustischen Transparenz modifiziert. Nachfolgend wird das geänderte eingehende und/oder eingegangene Signal mittels des zweiten Korrekturfilters zum Ausfiltern von Übertragungseffekten im Bereich von der Vorrichtung bis zum Trommelfell aufgrund der mindestens teilweisen Okklusion des Gehörganges mittels der Vorrichtung modifiziert. Mittels des von der Vorrichtung abgehenden, insbesondere akustischen, Signals wird ein Empfangssignal erzeugt, das dem Frei-Ohr-Empfangssignal bei einem freien Gehörgang ohne die Vorrichtung entspricht. Somit kann ein störender Einfluss der den Gehörgang mindestens teilweise okkludierenden Vorrichtung auf die Wahrnehmung von Umgebungsgeräuschen reduziert und/oder ausgeglichen werden. Zur Erreichung der akustischen Transparenz aufgrund des abgehenden Signals im Bereich des Gehörgangabschnittes von der Vorrichtung bis zum Trommelfell wird ein Empfangssignal erzeugt das entsprechend einem Frei-Ohr-Empfangssignal in diesem Bereich des Gehörgangabschnittes bei einem freien Gehörgang ohne die Vorrichtung angepasst ist und/oder diesem entspricht.

Gemäß einer Weiterbildung wird das eingehende, insbesondere akustische, Signal mittels eines der Vorrichtung zugeordneten und von dem Trommelfell weg und nach außen gerichteten äußeren Schallempfängers als ein eingehendes elektrisches Signal der Signalverarbeitungseinrichtung zugeführt. Vorzugsweise wird mindestens ein zusätzliches externes akustisches und/oder elektrisches Signal der Signalverarbeitungseinrichtung, insbesondere mittels eines zusätzlichen äußeren Schallempfängers und/oder einer direkten Leitungsverbindung mit einer zusätzlichen externen Signalquelle, zugeführt. Insbesondere ist der äußere Schallempfänger und/oder der zusätzliche äußere Schallempfänger jeweils als ein Mikrofon ausgebildet. Das zusätzliche externe akustische und/oder elektrische Signal kann mittels der Korrektureinheit ebenfalls modifiziert werden.

Insbesondere ist mittels des elektroakustischen Systems eine negative Rückkopplungsschleife realisierbar. Vorzugsweise werden zur Realisierung der negativen Rückkopplungsschleife der äußere Schallempfänger und der zusätzliche äußere Schallempfänger verwendet.

Nach einer weiteren Ausführungsform wird vor der Verwendung des elektroakustischen Systems eine Kalibrierung durchgeführt. Insbesondere wird im Rahmen der Kalibrierung ein erster Korrekturfilter und/oder ein zweiter Korrekturfilter bestimmt. Vorzugsweise erfolgt die Kalibrierung nach jedem Einsetzen der Vorrichtung zum mindestens teilweisen Okkludieren des Gehörganges. Besonders bevorzugt wird die Kalibrierung mittels einer externen Schallquelle und/oder einer Kalibrierungssteuerung durchgeführt. Alternativ kann zunächst eine Startkalibrierung zum Bestimmen des ersten Korrekturfilters und des zweiten Korrekturfilters, insbesondere mittels einer externen Schallquelle, durchgeführt werden. Nach der erfolgten Startkalibrierung und einem erneuten Einsetzen der Vorrichtung zum mindestens teilweisen Okkludieren des Gehörganges wird im Rahmen einer Teilkalibrierung lediglich ein einziger Korrekturfilter, insbesondere der erste Korrekturfilter oder der zweite Korrekturfilter, neu kalibriert. Als externe Schallquelle zum Kalibrieren kann ein Kopfhörer dienen, der auf eine Ohrmuschel mit einer eingesetzten elektroakustischen Vorrichtung aufgesetzt wird. Insbesondere zum Erfassen der räumlichen Auflösung eines eingehenden Signals ist die Verwendung eines von außen auf das Ohr treffenden Signals von Vorteil. Die Kalibrierungssteuerung kann in der Vorrichtung, einem Ohrstück, einem Computer und/oder einem Smartphone sein. Insbesondere weist die Kalibrierungssteuerung einen Prozessor auf. Die Kalibrierungssteuerung kann mit der elektroakustischen Vorrichtung mittels eines Kabels, einer kabellosen Verbindung, einer Nahfeldkommunikation und/oder Bluetooth verbunden werden.

Vorzugsweise wird eine individuelle Kalibrierung für die jeweilige die Vorrichtung nutzende Person und/oder nach jedem Einsetzen der Vorrichtung in den Gehörgang durchgeführt. Insbesondere wird eine Kalibrierung und/oder Einstellung des ersten und/oder zweiten Korrekturfilters während des laufenden Betriebes durchgeführt. Hierdurch kann eine Nachjustierung realisiert werden. Vorzugsweise erfolgt eine Nachjustierung, sofern mindestens ein vorgegebener Auslöseparameter gegeben ist. Beispielsweise kann eine Nachjustierung zu vorgegebenen Zeiten oder in vorgegebenen Zeitabständen erfolgen. Alternativ oder zusätzlich kann eine Nachjustierung initialisiert werden, wenn mindestens ein vorgegebener und überwachter Auslöseparameter erreicht, unterschritten oder überschritten wird.

Insbesondere wird die Korrektureinheit, der erste Korrekturfilter und/oder der zweite Korrekturfilter im laufenden Betrieb nachkalibriert und/oder nachgeführt. Somit kann eine kontinuierliche und/oder diskontinuierliche Kalibrierung, insbesondere in Verbindung mit einer Start- und/oder Erstkalibrierung, erfolgen.

Vorzugsweise wird ein erster Korrekturfilter der Korrektureinheit auf der Basis eines ersten Modells und/oder ein zweiter Korrekturfilter der Korrektureinheit auf der Basis eines zweiten Modells bestimmt. Vorzugsweise basiert das erste Modell und/oder das zweite Modell auf dem Thévenin-Äquivalent und/oder dem Norton-Äquivalent. Diese Modelle sind bewährt und ermöglichen eine hinreichend genaue Abschätzung der relevanten Parameter.

Gemäß einer Weiterbildung setzt sich der Gesamtdruck Pₜₒₜ eines äußeren akustischen Signals innerhalb des mit der Vorrichtung mindestens teilweise okkludierten Gehörganges zum Bestimmen eines ersten Korrekturfilters A der Korrektureinheit aus zwei Teilen zusammen. Vorzugsweise ist ein erster Teil des Gesamtdrucks Pₜₒₜ ein mittels eines der Vorrichtung zugeordneten und einem Trommelfell des Ohrs zugewandten inneren Schallempfängers gemessener Durchgangsdruck P_{HT}. Der innere Schallempfänger kann als ein Mikrofon ausgebildet sein. Insbesondere ist der Durchgangsdruck P_{HT} ein Schalldruck eines äußeren akustischen Signals nach dem Durchgang durch den mit der Vorrichtung mindestens teilweise okkludierten Gehörgang. Vorzugsweise ist ein zweiter Teil des Gesamtdruckes Pₜₒₜ ein mittels eines der Vorrichtung zugeordneten und dem Trommelfell zugewandten Schallerzeugers abgehender Druck P_{EP}. Der Schallerzeuger kann als ein Lautsprecher und/oder Receiver ausgebildet sein. Es kann mindestens ein weiterer und/oder zusätzlicher Schallerzeuger vorgesehen sein. Der mindestens eine zusätzliche Schallerzeuger kann an einem dem Trommelfell zugwandten Ende oder einem von dem Trommelfell abgewandten Ende der Vorrichtung angeordnet sein.

Vorzugsweise ist im Rahmen der vorliegenden Erfindung unter einem Druck eine Druckfrequenz zu verstehen. Insbesondere ergibt sich aufgrund einer Druckfrequenz einer Signalquelle, einer Geräuschquelle und/oder eines Schallerzeugers eine Druckfrequenzantwort an einem Schallempfänger und/oder einem Trommelfell.

Zum Bestimmen eines ersten Korrekturfilters A der Korrektureinheit wird ein Gesamtdruck Pₜₒₜ eines äußeren akustischen Signals innerhalb des mit der Vorrichtung mindestens teilweise okkludierten Gehörganges unter Berücksichtigung des ersten Korrekturfilters (A) mit einem zu erwartenden Zieldruck P_{T,E} gleichgesetzt. Der erste Korrekturfilter A wird unter Berücksichtigung eines mittels eines der Vorrichtung zugeordneten und einem Trommelfell des Ohrs zugewandten inneren Schallempfängers gemessenen Durchgangsdrucks P_{HT} mit der folgenden Gleichung bestimmt: $A = \frac{{P}_{T , E} - {P}_{HT}}{{P}_{tot} - {P}_{HT}}$

Insbesondere wird nach einer Erstbestimmung eines ersten Korrekturfilters A der Korrektureinheit, insbesondere im Rahmen einer Kalibrierung, eine Feinjustierung des ersten Korrekturfilters A durchgeführt. Vorzugsweise wird mindestens ein vorgegebenes Kalibrierungssignal und/oder ein vorgegebenes Rauschen verwendet. Das Kalibrierungssignal kann als ein weißes Rauschen ausgebildet sein. Insbesondere wird bei der Feinjustierung ein mittels eines der Vorrichtung zugeordneten und einem Trommelfell des Ohrs zugewandten inneren Schallempfängers gemessener Druck P_{E} mit einem Zieldruck P_{T,E} an der Position des inneren Schallempfängers verglichen. Hierbei kann der erste Korrekturfilter A bei einer Abweichung des gemessenen Drucks P_{E} von dem Zieldruck P_{T,E} bis zum Erreichen eines vorgegebenen Konvergenzkriteriums iterativ angepasst werden.

Vorzugsweise wird zum Bestimmen eines ersten Korrekturfilters A der Korrektureinheit ein mittels eines der Vorrichtung zugeordneten und einem Trommelfell des Ohrs zugewandten inneren Schallempfängers gemessener Druck P_{E} mit einem zu erwartenden Zieldruck P_{T,E} am inneren Schallempfänger gleichgesetzt, wobei der zu erwartende Zieldruck P_{T,E} am inneren Schallempfänger als ein Druck am Ort des inneren Schallempfängers bei einem freien Gehörgang ohne die Vorrichtung abgeschätzt wird.

Der bei einem freien Gehörgang zu erwartende Zieldruck P_{T,E} am inneren Schallempfänger kann mittels eines elektroakustischen Modells, insbesondere mit einem Thevenin-Druckquellen-Modell und/oder einem Quellen-Impedanz-Modell, abgeschätzt werden. Vorzugsweise wird der zu erwartende Zieldruck P_{T,E} am inneren Schallempfänger mittels eines Quellendrucks Ps, einer Gehörgangs-Impedanz Z_{L} und einer Strahlungs-Impedanz Z_{RAD} abgeschätzt, insbesondere mit der folgenden Gleichung: ${P}_{T , E} = {P}_{S} \frac{{Z}_{L}}{{Z}_{L} + {Z}_{RAD}}$

Gemäß einer Weiterbildung wird: zum Bestimmen eines zweiten Korrekturfilters B der Korrektureinheit mittels eines der Vorrichtung zugeordneten und einem Trommelfell des Ohrs zugewandten inneren Schallempfängers eine Abschätzung des akustischen Empfangssignals am Trommelfell durchgeführt. Vorzugsweise wird ein Druck am Trommelfell P_{D} mittels eines am inneren Schallempfänger gemessenen Drucks P_{E} unter Verwendung eines elektroakustischen Modells des Gehörgangs abgeschätzt.

Vorzugsweise wird ein Druck am Trommelfell P_{D} mittels eines am inneren Schallempfänger gemessenen Drucks P_{E} und mittels des Korrekturfilters B mit der folgenden Gleichung bestimmt: ${P}_{D} = {P}_{E} B$

Somit lässt der der zweite Korrekturfilter B unter Kenntnis des Drucks am Trommelfell P_{D} und des am inneren Schallempfänger gemessenen Drucks P_{E} bestimmen.

Das elektroakustische System mit der elektroakustischen Vorrichtung zum mindestens teilweisen Okkludieren eines Gehörganges hat eine Signalverarbeitungseinrichtung zum Verarbeiten eines bei der Vorrichtung eingehenden Signals. Hierbei weist die Signalverarbeitungseinrichtung mindestens eine Korrektureinheit zum Modifizieren des an der Vorrichtung eingehenden Signals auf. Des Weiteren dient die Korrektureinheit zum Bereitstellen und/oder Erzeugen eines von der Vorrichtung abgehenden Signals, das zum Erreichen einer akustischen Transparenz dient, bei der aufgrund des abgehenden Signals am Trommelfell ein Empfangssignal erzeugbar ist, das entsprechend einem Frei-Ohr-Empfangssignal am Trommelfell bei einem freien Gehörgang ohne die Vorrichtung angepasst ist. Die Korrektureinheit hat einen ersten Korrekturfilter und einen zweiten Korrekturfilter. Der erster Korrekturfilter (A) der Korrektureinheit ist dem zweiten Korrekturfilter (B) der Korrektureinheit vorgeschaltet, wobei das eingehende Signal zunächst mittels des ersten Korrekturfilters (A) zum Erreichen der akustischen Transparenz modifiziert wird. Zum Bestimmen des ersten Korrekturfilters (A) der Korrektureinheit wird ein Gesamtdruck (Pₜₒₜ) eines äußeren akustischen Signals innerhalb des mit der Vorrichtung mindestens teilweise okkludierten Gehörganges unter Berücksichtigung des ersten Korrekturfilters (A) mit einem zu erwartenden Zieldruck (P_{T,E}) gleichgesetzt, wobei der erste Korrekturfilter (A) unter Berücksichtigung eines mittels eines der Vorrichtung zugeordneten und einem Trommelfell des Ohrs zugewandten inneren Schallempfängers gemessenen Durchgangsdrucks (P_{HT}) mit der folgenden Gleichung bestimmt wird: $A = \frac{{P}_{T , E} - {P}_{HT}}{{P}_{tot} - {P}_{HT}}$

Nachfolgend wird das geänderte eingehende Signal mittels des zweiten Korrekturfilters (B) zum Ausfiltern von Übertragungseffekten im Bereich von der Vorrichtung (10) bis zum Trommelfell aufgrund der mindestens teilweisen Okklusion des Gehörganges mittels der Vorrichtung (10) modifiziert.

Von besonderem Vorteil ist die Verwendung eines erfindungsgemäßen Verfahrens und/oder eines erfindungsgemäßen elektroakustischen Systems im Zusammenhang mit einem Gehörschutz, einem In-Ohr-Kopfhörer und/oder einem Hörgerät. Das erfindungsgemäße Verfahren und/oder das elektroakustische System kann in Verbindung mit einer Unterhaltungselektronik und/oder mit einer Kommunikationsvorrichtung, insbesondere einem Mobiltelefon und/oder einem Smartphone, verwendet werden. Insbesondere ist das Verfahren und/oder das elektroakustische System in einem bestehenden System und/oder einer bestehenden Vorrichtung integriert, wie beispielsweise in einem Hörgerät, einem In-Ohr-Kopfhörer (engl. In-Ear-Headphone), einem Im-Ohr-Hörgerät, einem Hörgerät, einem Hinter-dem-Ohr-Gerät und/oder einer Kommunikationsvorrichtung. Ein externes und/oder zusätzliches, insbesondere akustisches, Signal kann mit einem Umgebungssignal eines Umgebungsgeräusches gemischt werden. Insbesondere erfolgt die Mischung nach der Anwendung des ersten Korrekturfilters auf das eingehende Signal und/oder das Umgebungssignal.

Die Signalverarbeitungseinrichtung kann in einem Im-Ohr-Gerät, einem Hinter-dem-Ohr-Gerät, einem Computer und/oder einer Kommunikationsvorrichtung, insbesondere in einem Mobiltelefon und/oder Smartphone, integriert sein. Vorzugsweise sind der innere Schallempfänger, der äußere Schallempfänger und/oder der Schallerzeuger mittels einer Leitung mit einem Im-Ohr-Gerät, einem Hinter-dem-Ohr-Gerät, einem Computer und/oder einer Kömmunikationsvorrichtung, insbesondere in einem Mobiltelefon und/oder Smartphone, verbunden.

Die akustische Transparenz kann eine mindestens weitgehend für eine Person gewohnte Wahrnehmung von Umgebungsgeräuschen und/oder ein räumliches Hören bei einem teilweise okkludierten Gehörgang ermöglichen.

Nach einer weiteren Ausführungsform ist das elektroakustische System, die Korrektureinheit, der erste Korrekturfilter und/oder der zweite Korrekturfilter zum Abschwächen und/oder Unterdrücken einer Schallabstrahlung nach außen, insbesondere von der die Vorrichtung nutzenden Person und/oder dem Trommelfell weg, ausgebildet.

Die elektroakustische Vorrichtung kann eine Entlüftungseinrichtung aufweisen. Die Entlüftungseinrichtung kann als ein Lüftungskanal ausgebildet sein, um bei einer in einen Gehörgang eingesetzten Vorrichtung einen Druckausgleich zu ermöglichen. Hierdurch kann der Tragekomfort weiter verbessert werden. Die Vorrichtung und/oder ein Ohrstück kann ein Luft-permeables Material aufweisen. Ein innerer Schallempfänger, ein äußerer Schallempfänger und/oder ein Schallerzeuger kann mindestens teilweise oder vollständig innerhalb der Entlüftungseinrichtung angeordnet sein.

Nachfolgend wird die Erfindung anhand der Figuren näher erläutert. Es zeigen:
- Fig. 1: eine schematische Darstellung einer elektroakustischen Vorrichtung für ein erfindungsgemäßes elektroakustisches System,
- Fig. 2: eine schematische Darstellung eines elektroakustisches Modells der elektroakustischen Vorrichtung gemäß Fig. 1,
- Fig. 3: eine schematische Darstellung einer logischen Schaltung einer Signalverarbeitung mit der elektroakustischen Vorrichtung gemäß Fig. 1 während einer Kalibrierung, und
- Fig. 4: eine schematische Darstellung einer logischen Schaltung einer Signalverarbeitungseinrichtung der elektroakustischen Vorrichtung gemäß Fig. 1.

Figur 1 zeigt eine schematische Darstellung einer elektroakustischen Vorrichtung 10 für ein erfindungsgemäßes elektroakustisches System 11. Die Vorrichtung 10 hat ein Ohrstück 12. Bei diesem Ausführungsbeispiel ist das Ohrstück 12 hinsichtlich seiner Form an einen individuellen Gehörgang einer hier nicht näher dargestellten Person angepasst. Alternativ kann mindestens eine äußere Beschichtung des Ohrstückes 12 elastisch ausgebildet sein, wodurch mindestens eine teilweise Anpassung der Oberfläche des Ohrstückes 12 an die Form eines Gehörganges ermöglicht ist. Das Ohrstück 12 kann in einer inneren Ohrmuschelschale und/oder einem Gehörgangeingang angeordnet werden. Mittels des Ohrstückes 12 wird der Gehörgang mindestens teilweise, also teilweise oder vollständig, okkludiert.

Die Vorrichtung 10 hat einen äußeren Schallempfänger 13. Bei diesem Ausführungsbeispiel ist der äußere Schallempfänger 13 als ein äußeres Mikrofon ausgebildet. Wenn das Ohrstück 12 in einem Ohr und/oder einem Gehörgang eingesetzt ist, ist der äußere Schallempfänger 13 von einem hier nicht näher dargestellten Trommelfell weg gerichtet. Der äußere Schallempfänger 13 ist nach außen zum Empfangen eines eingehenden Signals, nämlich von akustischen Umgebungsgeräuschen, gerichtet. Hier ist der äußere Schallempfänger 13 beispielhaft in der Oberfläche des Ohrstückes 12 angeordnet. Die Lage des äußeren Schallempfängers 13 ermöglicht, dass das eingehende Signal alle räumlichen monoauralen Informationen enthält. Mittels des äußeren Schallempfängers 13 werden eingehende akustische Signale in elektrische Signale umgewandelt.

Des Weiteren hat die Vorrichtung 10 einen inneren Schallempfänger 14. Bei diesem Ausführungsbeispiel ist der innere Schallempfänger 14 als ein inneres Mikrofon ausgebildet. Wenn das Ohrstück 12 in einem Ohr und/oder einem Gehörgang eingesetzt ist, ist der innere Schallempfänger 14 einem hier nicht näher dargestellten Trommelfell zugewandt. Der innere Schallempfänger 14 ist nach innen zum Erfassen eines Klangfeldes in einem Gehörgangabschnitt von der Vorrichtung 10 bzw. dem Ohrstück 12 bis zum Trommelfell gerichtet. Hier ist der innere Schallempfänger 14 beispielhaft in der Oberfläche des Ohrstückes 12 angeordnet. Mittels des inneren Schallempfängers 14 werden eingehende akustische Signale in elektrische Signale umgewandelt.

Die Vorrichtung 10 weist einen Schallerzeuger 15 auf. Der Schallerzeuger 15 ist im Bereich des inneren Schallempfängers 14 angeordnet. Des Weiteren ist der Schallerzeuger 15 einem hier nicht näher dargestellten Trommelfell zugewandt, wenn das Ohrstück 12 in einem Ohr und/oder einem Gehörgang eingesetzt ist. Hier ist der Schallerzeuger 15 beispielhaft an der Oberfläche des Ohrstückes 12 angeordnet. Der Schallerzeuger 15 ist nach innen zum Abstrahlen des abgehenden Signals in den Gehörgangabschnitt zwischen der Vorrichtung 10 bzw. dem Ohrstück 12 und dem Trommelfell gerichtet. Der Schallerzeuger 15 ist zum Umwandeln eines elektrischen Signals in ein akustisches Signal ausgebildet.

Die Vorrichtung 10 hat eine Signalverarbeitungseinrichtung 16. Der äußere Schallempfänger 13, der innere Schallempfänger 14 und der Schallwandler 15 sind jeweils mittels einer Leitung mit der Signalverarbeitungseinrichtung 16 verbunden. Die Signalverarbeitungseinrichtung 16 ist bei diesem Ausführungsbeispiel in das Ohrstück 12 integriert. Alternativ kann die Signalverarbeitungseinrichtung 16 auch außerhalb des Ohrstückes 12 angeordnet sein, beispielsweise in einem Gehäuse zum Anordnen hinter einem Ohr oder in einer Ohrmuschel. Hier ist die Signalverarbeitungseinrichtung 16 beispielhaft als eine digitale Signalverarbeitungseinrichtung 16 ausgebildet. Die Signalverarbeitungseinrichtung 16 weist Analog-Digital-Umsetzer und Digital-Analog-Umsetzer auf, die mit elektroakustischen Schallwandlern verbunden sind, insbesondere mit dem äußeren Schallempfänger 13, dem inneren Schallempfänger 14 und dem Schallwandler 15. Mittels der Signalverarbeitungseinrichtung 16 werden Berechnungen, Modifizierungen und/oder Korrekturen in Bezug auf ein an dem äußeren Schallempfänger 13 eingehendes Signal und ein von dem Schallerzeuger 15 abgehendes Signal durchgeführt.

Die Signalverarbeitungseinrichtung 16 weist eine Korrektureinheit 17 auf. Mittels der Korrektureinheit 17 wird ein an der Vorrichtung 10 bzw. dem äußeren Schallempfänger 13 eingehendes Signal korrigiert und/oder modifiziert, um ein von der Vorrichtung 10 bzw. vom Schallerzeuger 15 abgehendes Signal zu erzeugen. Die Korrektureinheit 17 hat einen ersten Korrekturfilter A und einen zweiten Korrekturfilter B.

Bei diesem Ausführungsbeispiel ist die Signalverarbeitungseinrichtung 16 mittels einer Leitung mit einer zusätzlichen externen Signalquelle 18 verbunden. Mittels der zusätzlichen Signalquelle 18 ist ein zusätzliches externes, insbesondere akustisches, Signal der Signalverarbeitungseinrichtung 16 zuführbar. Die zusätzliche Signalquelle kann als eine Unterhaltungselektronik, eine Musikquelle und/oder eine Kommunikationsvorrichtung ausgebildet sein.

Die Vorrichtung 10 bzw. das Ohrstück 12 hat eine Entlüftungseinrichtung 19. Die Entlüftungseinrichtung 19 ist bei diesem Ausführungsbeispiel als ein Lüftungskanal ausgebildet. Die Entlüftungseinrichtung 19 ermöglicht bei einer in einen Gehörgang eingesetzten Vorrichtung 10 einen Druckausgleich. Ein Luftvolumen eines Gehörgangabschnittes zwischen dem Ohrstück 12 und dem Trommelfell ist mittels der Entlüftungseinrichtung 19 mit der Umgebung außerhalb des Gehörganges bzw. des Ohres verbunden.

Der innere Schallempfänger 14 ermöglicht bei einem mindestens teilweise mittels der Vorrichtung 10 bzw. dem Ohrstück 12 okkludierten Gehörganges eine Abschätzung eines Empfangssignals und/oder eines akustischen Signals am Trommelfell, insbesondere einer Frequenzantwort am Trommelfell aufgrund einer beliebigen Geräuschquelle. Diese Abschätzung kann erfolgen, indem die mechanisch-akustischen Eigenschaften der Vorrichtung 10 derart angenommen werden, dass die Frequenzantwort an der Position des inneren Schallempfängers 14 und dem Trommelfell gleich sind. Bei diesem Ausführungsbeispiel wird der Druck am Trommelfell mittels des an der Position des inneren Schallempfängers 14 gemessenen Drucks unter Verwendung eines elektroakustischen Modells des Gehörganges P abgeschätzt.

Figur 2 zeigt eine schematische Darstellung eines elektroakustischen Modells 20 der elektroakustischen Vorrichtung 10 gemäß Fig. 1. Die Vorrichtung 10 bzw. das Ohrstück 12 gemäß Fig. 1 wird als ein Norton- und/oder Thevenin-äquivalentes elektroakustisches Geschwindigkeits- und/oder Druckmodell modelliert, das mit der Gehörgangs-Impedanz gemäß der Darstellung in Figur 2 verbunden ist.

Die Quellenparameter werden auf ein elektroakustisches Schaltungsmodell angewendet, das eine Spannungsquelle für den Druck oder eine Stromquelle für die Geschwindigkeit, eine innere Quellenimpedanz, den Gehörgang als Zweitor und das Trommelfell als die Abschlussimpedanz der Schaltung aufweist. Die Quellterme P_{S} für den Druck, Qs für die Geschwindigkeit und Z_{S} für die Impedanz sind mittels Messungen der Impulsantworten bestimmbar, die durch die Quellen induziert werden, wenn diese mit verschiedenen Lasten bekannter theoretischer Impedanzen verbunden werden. Daher werden diese als bekannt angenommen und sind Teil des elektroakustischen Gehörgang-Modells P, das von der individuellen Ausbildung der Vorrichtung 10 abhängig ist. Das Kürzel P_{L} in der Figur 2 steht für den Lastdruck und das Kürzel Z_{L} für die Lastimpedanz.

Die Lastimpedanz Z_{L} wird mittels des an der Position des inneren Schallempfängers 14 gemessenen Drucks P_{E} und unter Verwendung des elektroakustischen Schaltungsmodells gemäß Fig. 2 mit der folgenden Formel bestimmt: ${Z}_{L} = \frac{{Z}_{S} {P}_{E}}{{P}_{S} - {P}_{E}}$

Wenn die Quellenimpedanz Z_{S}, die Lastimpedanz des Gehörganges Z_{L}, insbesondere in einem Bereich von der Vorrichtung 10 bzw. dem Ohrstück 12 bis zu dem Trommelfell, und der im Inneren des Gehörganges vorhandene Druck P_{E} und/oder eine Druckfrequenzantwort bekannt sind, wird die Teilchengeschwindigkeit U_{E} an der Position des inneren Schallempfängers 14 unter Verwendung der Lastimpedanz Z_{L} gemäß ${U}_{E} = \frac{{P}_{E}}{{Z}_{L}}$ und/oder unter Verwendung der Quellenimpedanz Z_{S} gemäß ${U}_{E} = \frac{{P}_{S} - {P}_{E}}{{Z}_{S}}$ bestimmt.

Die Beziehung eines Drucks am Trommelfell P_{D} zum Druck P_{E} an der Position des inneren Schallempfängers 14 ist gemäß der Energiedichte basierten Abschätzungsmethode gegeben, wie es beispielsweise in dem folgenden Dokument beschrieben ist:
M. Hiipakka, M. Karjalainen und V. Pulkki, "Estimating pressure at eardrum with pressure-velocity measurements from ear canal entrance", Application of Signal Processing to Audio and Acoustics, 2009. WASPAA '09. IEEE Workshop on., 2009.

Der gemessene Druck P_{E} an der Position des inneren Schallempfängers 1 und die abgeschätzte Teilchengeschwindigkeit U_{E} werden genutzt, um die folgende Abschätzung zu erhalten: ${P}_{D} = \sqrt{{\left|{P}_{E}\right|}^{2} + {\left|{U}_{E}ρc\right|}^{2}}$

Hierbei ist p die Luftdichte und c die Schallgeschwindigkeit.

Das Verhältnis von P_{E} zu P_{D} wird in den linearen Filter B überführt, wodurch sich folgende Gleichung ergibt: ${P}_{D} = {P}_{E} B$

Mittels des Filters B werden die akustischen Eigenschaften des Gehörganges, insbesondere in einem Bereich zwischen der den Gehörgang mindestens teilweise okkludierenden Vorrichtung 10 und dem dem Trommelfell zugewandten Ende des Ohrstücks 12, bei der Modifizierung bzw. Korrektur mittels der Signalverarbeitungseinrichtung 16 bzw. der Korrektureinheit 17 berücksichtigt.

Figur 3 zeigt eine schematische Darstellung einer logischen Schaltung 21 einer Signalverarbeitung mit der elektroakustischen Vorrichtung 10 gemäß Fig. 1 während einer Kalibrierung.

Das elektroakustische System 11, die Vorrichtung 10 bzw. das Ohrstück 12 ist in-situ, also bei einem mindestens teilweise okkludierten Gehörgang, kalibrierbar. Ziel der Kalibrierung ist es, einen vorgegebenen Druck und/oder eine vorgegebene Frequenzantwort am Trommelfell unter Verwendung einer Kalibrierungsroutine zu erhalten. Hierzu wird der Filter A bestimmt. Mittels des Filters A ist ein durch Modifikation des eingehenden Signals von der Vorrichtung 10 bzw. dem Schallerzeuger 15 abgehendes Signal erzeugbar, das an der Position des inneren Schallempfängers 14 einen Zieldruck und/oder eine Zielfrequenzantwort erzeugt.

Somit entspricht der Druck P_{E} an der Position des inneren Schallempfängers 14 dem Zieldruck P_{T,E} an der Position des inneren Schallempfängers 14: ${P}_{E} = {P}_{T , E}$

Der Druck P_{E} bzw. der Zieldruck P_{T,E} an der Position des inneren Schallempfängers 14 ergibt sich aufgrund eines Umgebungsgeräuschsignals von einer Geräuschquelle 22. Die Geräuschquelle 22 liegt außerhalb des Ohres und verursacht übliche Umgebungsgeräusche.

Wie gemäß der Figur 3 dargestellt wird das von der Geräuschquelle 22 ausgehende akustische Signal innerhalb des Gehörganges und bei einem mittels der Vorrichtung 10 bzw. dem Ohrstück 12 mindestens teilweise okkludierten Gehörgang in zwei Teilsignale 23, 24 aufgeteilt.

Das erste Teilsignal 23 ist ein Durchgangssignal. Dem ersten Teilsignal 23 ist eine Druckfrequenzantwort und/oder ein Durchgangsdruck P_{HT} zugeordnet, der an der Position des inneren Schallempfängers 14 gemessen wird. Das zweite Teilsignal 24 ist ein Vorrichtungsabgabesignal. Das zweite Teilsignal 24 wird von dem Ohrstück 12 in Richtung des Trommelfells mittels des Schallerzeugers 15 erzeugt und abgegeben. Das zweite Teilsignal 24 ergibt sich durch das am äußeren Schallempfänger 13 eingehende Signal, das mittels der Filterung mittels des ersten Filters A und des zweiten Filters B modifiziert wird und anschließend mittels des Schallerzeugers 15 abgegeben wird. Dem zweiten Teilsignal 24 ist eine abgehende Druckfrequenz und/oder ein abgehender Druck P_{EP} zugeordnet.

Zur Kalibrierung wird unter Verwendung der Geräuschquelle 22, das bei diesem Ausführungsbeispiel als ein Kopfhörer ausgebildet ist, bei Nichtanwendung der Filter A und B der Durchgangsdruck P_{HT} und der abgehende Druck P_{EP} mittels der Schallempfänger 13, 14 gemessen. Da allerdings der abgehende Druck P_{EP} nicht unabhängig vom Durchgangsdruck P_{HT} messbar ist, wird eine Gesamtfrequenzantwort und/oder ein Gesamtdruck Pₜₒₜ eingeführt: ${P}_{tot} = {P}_{EP} + {P}_{HT}$

Der Gesamtdruck Pₜₒₜ wird unter Berücksichtigung des Korrekturfilters A mit dem Zieldruck P_{T,E} gleichgesetzt: ${P}_{T , E} = {P}_{HT} + {P}_{EP} A = {P}_{HT} + \left({P}_{tot}-{P}_{HT}\right) A$

Somit wird nach der vorstehend beschriebenen Erstbestimmung ein erster Korrekturfilter A mittels der gemessenen Frequenzantworten und/oder Drücke P_{T,E}, P_{HT} und Pₜₒₜ wie folgt berechnet: $A = \frac{{P}_{T , E} - {P}_{HT}}{{P}_{tot} - {P}_{HT}}$

Dieser erste Korrekturfilter A wird im Rahmen einer Erstkalibrierung bestimmt.

Anschließend kann eine Feinjustierung des Korrekturfilters A durchgeführt werden. Um die tatsächliche Frequenzantwort und/oder den Druck P_{E} am inneren Schallempfänger 14 an den Zieldruck P_{T,E} anzupassen, wird ein vorgegebenes Kalibrierungssignal verwendet. Bei diesem Ausführungsbeispiel ist das Kalibrierungssignal als weißes Rauschen ausgebildet. Das Kalibrierungssignal wird von der Geräuschquelle 22 abgegeben. Mittels des inneren Schallempfängers 14 wird die Frequenzantwort und/oder der Druck P_{E} gemessen. Aufgrund einer Abweichung des gemessenen Drucks P_{E} von dem Zieldruck P_{T,E} wird der Korrekturfilter A entsprechend angepasst. Der erste Korrekturfilter A wird bei einer Abweichung des gemessenen Drucks P_{E} von dem Zieldruck P_{T,E} bis zum Erreichen eines vorgegebenen Konvergenzkriteriums iterativ angepasst.

Für die Bestimmung des Korrekturfilters A bzw. zum Erreichen der akustischen Transparenz muss der Zieldruck P_{T,E} an der Position des inneren Schallempfängers 14 bekannt sein. Des Weiteren muss die erzeugte Frequenzantwort und/oder der Druck P_{D} am Trommelfell für einen freien Gehörgang und einen mindestens teilweise okkludierten Gehörgang mit einer aktiven und kalibrierten Vorrichtung 10 gleich sein. Demnach wird der Druck P_{D} am Trommelfell dem Zieldruck P_{T,D} am Trommelfell gleichgesetzt: ${P}_{D} = {P}_{T , D}$

Es wird ein Zielmodell T eingeführt, um die Frequenzantwort und/oder den Druck am Trommelfell als individuelle Abschätzung für die jeweils die Vorrichtung 10 benutzende Person bereit zu stellen.

Hierbei wird jedoch nicht die Frequenzantwort und/oder der Zieldruck P_{T,D} am Trommelfell bestimmt oder abgeschätzt. Stattdessen wird die Zielfrequenzantwort und/oder der Zieldruck P_{T,E} an der Position des inneren Schallempfängers 14 bei einem freien Gehörgang abgeschätzt.

Hierfür wird ein elektroakustisches Schaltungsmodell verwendet, das ein Thevenin-Druckquellen-Modell P_{S} und ein Quellenimpedanz-Modell Z_{S} aufweist. Der Quellendruck P_{S} wird mittels der am äußeren Schallempfänger 13 gemessenen Frequenzantwort und/oder dem dort gemessenen Druck abgeschätzt, wenn ein eingehendes Signal von der Geräuschquelle 22 erzeugt wird. Die Strahlung des Quellendrucks P_{S} in den Gehörgang im Falle eines freien Gehörganges wird mittels der Strahlungsimpedanz Z_{RAD} und der Gehörgangsimpedanz Z_{L} abgeschätzt.

Die von der jeweiligen Person abhängige, individuelle Gehörgangsimpedanz Z_{L} wird mittels der vorstehend genannten Messungen und Berechnungen bestimmt. Allerdings sind keine individuellen Messungen und/oder Bestimmungen für die Strahlungsimpedanz Z_{RAD} möglich. Daher wird ein abgeschätzter Wert verwendet, der auf einem theoretischen Modell und Messungen mit Versuchspersonen basiert, wie es beispielsweise in dem folgenden Dokument beschrieben ist:
M. Hiipakka, T. Kinnari und V. Pulkki; "Estimating head-related transfer functions of human subjects from pressure-velocity measurements", The Journal of the Acoustical Society of America, 2012.

Damit ergibt sich die Zielfrequenzantwort und/oder der Zieldruck P_{T,E} an der Position des inneren Schallempfängers 14 bei einem freien Gehörgang wie folgt: ${P}_{T , E} = {P}_{S} \frac{{Z}_{L}}{{Z}_{L} + {Z}_{RAD}}$

Bei diesem Ausführungsbeispiel wird die vorstehend beschrieben Kalibrierung zum Bestimmen des ersten Korrekturfilters A und des zweiten Korrekturfilters B nach jedem Einsetzen der Vorrichtung 10 bzw. des Ohrstücks 12 in das Ohr bzw. den Gehörgang durchgeführt. Hierdurch werden Veränderungen aufgrund einer abweichenden Lage der Vorrichtung 10 bzw. des Ohrstücks 12 in dem Gehörgang bzw. an dem Ohr berücksichtigt werden. Hierdurch ist eine akustische Transparenz mit einer besonders hohen Qualität erreichbar. Nach der Kalibrierung bzw. im normalen Betrieb der Vorrichtung 10 bzw. des Ohrstückes 12 verbleiben die Korrekturfilter A und B gemäß diesem Ausführungsbeispiel unverändert. Alternativ kann eine adaptive Nachführung und/oder Nachkalibrierung des Korrekturfilters A und/oder B, insbesondere während des normalen Betriebs, erfolgen.

Nach der Kalibrierung wird der erste Korrekturfilter A zum Modifizieren des eingehenden Signals verwendet, wodurch das abgehende Signal bzw. der abgehende Druck P_{EP} modifiziert wird. Mittels des zweiten Korrekturfilters B werden bei der Modifikation des an der Vorrichtung 10 eingehenden Signals bzw. bei der Erzeugung des abgehenden Signals Informationen über den Übertragungsweg von der Position des inneren Schallempfängers bis zum Trommelfell berücksichtigt.

Figur 4 zeigt eine schematische Darstellung einer logischen Schaltung 25 mit einer Signalverarbeitungseinrichtung 16 der elektroakustischen Vorrichtung 10 gemäß Fig. 1.

Im normalen Betrieb wird ein Umgebungsgeräusch als eingehendes akustisches Signal von dem äußeren Schallempfänger 13 aufgenommen, in ein eingehendes elektrisches Signal umgewandelt und an die Signalverarbeitungseinrichtung 16 geleitet. Die Signalverarbeitungseinrichtung 16 korrigiert und modifiziert das Signal mittels der beiden Korrekturfilter A und B, um die Frequenzantwort und/oder den Druck am Trommelfell an die Frequenzantwort und/oder den Druck am Trommelfell bei einem freien Gehörgang anzupassen. Bei diesem Ausführungsbeispiel wird aufgrund der beiden Korrekturfilter A und B die gleiche Frequenzantwort und/oder der gleiche Druck am Trommelfell erzeugt wie bei einem freien Gehörgang.

Eine derartige akustische Transparenz ist ermöglicht, da das eingehende Signal am äußeren Schallempfänger 13 alle Richtungsinformationen enthält. Dagegen ist der Übertragungsweg von der inneren Ohrmuschel bis zum Trommelfell sowohl für den freien als auch den mindestens teilweise okkludierten Gehörgang unabhängig von der eingehenden Signalrichtung oder Schallrichtung.

Gemäß Fig. 1 und Fig. 4 wird ein zu dem Umgebungsgeräusch, beispielsweise von der Geräuschquelle 22 gemäß Fig. 3, zusätzliches Signal einer zusätzlichen Signalquelle 18 der Vorrichtung 10 zugeführt. Beispielsweise ist die zusätzliche Signalquelle 18 als eine Unterhaltungselektronik und/oder als ein zusätzlicher Schallempfänger für die Vorrichtung 10 ausgebildet. Abhängig vom Zweck und/oder der Art der Signalquelle 18 wird das zusätzliche Signal zum Übermitteln von Information und/oder zum Ergänzen des an der Vorrichtung 10 eingehenden Signals genutzt. Die Frequenzantwort und/oder der Druck am Trommelfell aufgrund des zusätzlichen Signals bzw. der zusätzlichen Signalquelle 18 wird bei diesem Ausführungsbeispiel mittels der zuvor bestimmten Korrekturfilter A und/oder B modifiziert. Aufgrund einer Korrektur mittels des Korrekturfilters B wird das zusätzliche Signal derart modifiziert, dass unerwünschte Übermittlungseffekte des Gehörganges in einem Bereich zwischen einem dem Trommelfell zugewandten Ende der Vorrichtung 10 bzw. des Ohrstücks 12 und dem Trommelfell abgeschwächt und/oder vermieden werden.

### Bezugszeichenliste:

- 10: elektroakustische Vorrichtung
- 11: elektroakustisches System
- 12: Ohrstück
- 13: äußerer Schallempfänger
- 14: innerer Schallempfänger
- 15: Schallerzeuger
- 16: Signalverarbeitungseinrichtung
- 17: Korrektureinheit
- 18: zusätzliche Signalquelle
- 19: Entlüftungseinrichtung
- 20: elektroakustisches Modell
- 21: logische Schaltung
- 22: Geräuschquelle
- 23: erstes Teilsignal
- 24: zweites Teilsignal

- A: erster Korrekturfilter
- B: zweiter Korrekturfilter
- P: Gehörgangs-Modell
- T: Zielmodell

- P_{S}: Quellendruck
- Q_{S}: Quellengeschwindigkeit
- Z_{S}: Quellenimpedanz
- Z_{L}: Last- bzw. Gehörgangsimpedanz
- P_{L}: Lastdruck
- P_{E}: Druck am inneren Schallempfänger
- U_{E}: Teilchengeschwindigkeit am inneren Schallempfänger
- P_{D}: Druck am Trommelfell
- *ρ*: Luftdichte
- *c*: Schallgeschwindigkeit
- P_{T,D}: Zieldruck am Trommelfell
- P_{T,E}: Zieldruck am inneren Schallempfänger
- Pₜₒₜ: Gesamtdruck
- P_{HT}: Durchgangsdruck am inneren Schalldämpfer
- P_{EP}: abgehender Druck
- Z_{RAD}: Strahlungsimpedanz

## Patentansprüche

1. Verfahren zum Betreiben eines elektroakustischen Systems (11), bei dem eine elektroakustische Vorrichtung (10) zum mindestens teilweisen Okkludieren eines Gehörganges mindestens teilweise an einem Ohr angeordnet wird, bei dem eine Signalverarbeitungseinrichtung (16) zum Verarbeiten eines bei der Vorrichtung (10) eingehenden Signals verwendet wird, und bei dem mindestens eine Korrektureinheit (17) der Signalverarbeitungseinrichtung (16) zum Modifizieren des an der Vorrichtung (10) eingehenden Signals verwendet wird, und mittels der mindestens einen Korrektureinheit (17) ein von der Vorrichtung (10) abgehendes Signal zum Erreichen einer akustischen Transparenz erzeugt wird, bei der aufgrund des abgehenden Signals am Trommelfell ein Empfangssignal erzeugt wird, das entsprechend einem Frei-Ohr-Empfangssignal am Trommelfell bei einem freien Gehörgang ohne die Vorrichtung (10) angepasst ist, wobei die mindestens eine Korrektureinheit (17) einen ersten Korrekturfilter (A) und einen zweiten Korrekturfilter (B) aufweist, und der erste Korrekturfilter (A) der mindestens einen Korrektureinheit (17) dem zweiten Korrekturfilter (B) der mindestens einen Korrektureinheit (17) vorgeschaltet ist, wobei das eingehende Signal zunächst mittels des ersten Korrekturfilters (A) zum Erreichen der akustischen Transparenz modifiziert wird, wobei zum Bestimmen des ersten Korrekturfilters (A) der mindestens einen Korrektureinheit (17) ein Gesamtdruck (Pₜₒₜ) eines äußeren akustischen Signals innerhalb des mit der Vorrichtung (10) mindestens teilweise okkludierten Gehörganges unter Berücksichtigung des ersten Korrekturfilters (A) mit einem zu erwartenden Zieldruck (P_{T,E}) gleichgesetzt wird, wobei der erste Korrekturfilter (A) unter Berücksichtigung eines mittels eines der Vorrichtung (10) zugeordneten und einem Trommelfell des Ohrs zugewandten inneren Schallempfängers (14) gemessenen Durchgangsdrucks (P_{HT}) mit der folgenden Gleichung bestimmt wird: $A = \frac{{P}_{T , E} - {P}_{HT}}{{P}_{tot} - {P}_{HT}}$ und nachfolgend das geänderte eingehende Signal mittels des zweiten Korrekturfilters (B) zum Ausfiltern von Übertragungseffekten im Bereich von der Vorrichtung (10) bis zum Trommelfell aufgrund der mindestens teilweisen Okklusion des Gehörganges mittels der Vorrichtung (10) modifiziert wird.

2. Verfahren nach Anspruch 1, **dadurch gekennzeichnet, dass** das eingehende, insbesondere akustische, Signal mittels eines der Vorrichtung (10) zugeordneten und von dem Trommelfell weg und nach außen gerichteten äußeren Schallempfängers (13) als ein eingehendes elektrisches Signal der Signalverarbeitungseinrichtung (16) zugeführt wird, vorzugsweise wird mindestens ein zusätzliches externes akustisches und/oder elektrisches Signal der Signalverarbeitungseinrichtung (16), insbesondere mittels eines zusätzlichen äußeren Schallempfängers und/oder einer direkten Leitungsverbindung mit einer zusätzlichen externen Signalquelle (18), zugeführt, besonders bevorzugt wird das zusätzliche externe akustische und/oder elektrische Signal mittels der Korrektureinheit (17) modifiziert.

3. Verfahren nach einem der vorhergehenden Ansprüche, **dadurch gekennzeichnet, dass** vor der Verwendung des elektroakustischen Systems (11) eine Kalibrierung durchgeführt wird, insbesondere wird im Rahmen der Kalibrierung der erste Korrekturfilter (A) und/oder der zweite Korrekturfilter (B) bestimmt, vorzugsweise erfolgt die Kalibrierung nach jedem Einsetzen der Vorrichtung (10) zum mindestens teilweisen Okkludieren des Gehörganges, besonders bevorzugt wird die Kalibrierung mittels einer externen Schallquelle (22) und/oder einer Kalibrierungssteuerung durchgeführt.

4. Verfahren nach einem der vorhergehenden Ansprüche, **dadurch gekennzeichnet, dass** der erste Korrekturfilter (A) der Korrektureinheit (17) auf der Basis eines ersten Modells und/oder der zweite Korrekturfilter (B) der Korrektureinheit (17) auf der Basis eines zweiten Modells bestimmt wird, vorzugsweise basiert das erste Modell und/oder das zweite Modell auf dem Thevenin-Äquivalent und/oder dem Norton-Äquivalent.

5. Verfahren nach einem der vorhergehenden Ansprüche, **dadurch gekennzeichnet, dass** sich der Gesamtdruck (Pₜₒₜ) eines äußeren akustischen Signals innerhalb des mit der Vorrichtung (10) mindestens teilweise okkludierten Gehörganges zum Bestimmen des ersten Korrekturfilters (A) der Korrektureinheit (17) aus zwei Teilen zusammensetzt, vorzugsweise ist ein erster Teil des Gesamtdrucks (Pₜₒₜ) ein mittels eines der Vorrichtung (10) zugeordneten und einem Trommelfell des Ohrs zugewandten inneren Schallempfängers (14) gemessener Durchgangsdruck (P_{HT}) und/oder ist ein zweiter Teil des Gesamtdruckes (Pₜₒₜ) ein mittels eines der Vorrichtung (10) zugeordneten und dem Trommelfell zugewandten Schallerzeugers (15) abgehender Druck (P_{EP}).

6. Verfahren nach einem der vorhergehenden Ansprüche, **dadurch gekennzeichnet, dass** nach einer Erstbestimmung des ersten Korrekturfilters (A) der Korrektureinheit (17), insbesondere im Rahmen einer Kalibrierung, eine Feinjustierung des ersten Korrekturfilters (A) durchgeführt wird, vorzugsweise wird mindestens ein vorgegebenes Kalibrierungssignal und/oder ein vorgegebenes Rauschen verwendet, insbesondere wird bei der Feinjustierung ein mittels eines der Vorrichtung (10) zugeordneten und einem Trommelfell des Ohrs zugewandten inneren Schallempfängers (14) gemessener Druck (P_{E}) mit einem Zieldruck (P_{T,E}) verglichen, wobei der erste Korrekturfilter (A) bei einer Abweichung des gemessenen Drucks (P_{E}) von dem Zieldruck (P_{T,E}) bis zum Erreichen eines vorgegebenen Konvergenzkriteriums iterativ angepasst wird.

7. Verfahren nach einem der vorhergehenden Ansprüche, **dadurch gekennzeichnet, dass** zum Bestimmen des ersten Korrekturfilters (A) der Korrektureinheit (17) ein mittels eines der Vorrichtung (10) zugeordneten und einem Trommelfell des Ohrs zugewandten inneren Schallempfängers (14) gemessener Druck (P_{E}) mit einem zu erwartenden Zieldruck (P_{T,E}) am inneren Schallempfänger (14) gleichgesetzt wird, wobei der zu erwartende Zieldruck (P_{T,E}) am inneren Schallempfänger (14) als ein Druck am Ort des inneren Schallempfängers (14) bei einem freien Gehörgang ohne die Vorrichtung (10) abgeschätzt wird.

8. Verfahren nach Anspruch 7, **dadurch gekennzeichnet, dass** der zu erwartende Zieldruck (P_{T,E}) am inneren Schallempfänger (14) mittels eines elektroakustischen Modells, insbesondere mit einem Thévenin-Druckquellen-Modell und/oder einem Quellen-Impedanz-Modell, abgeschätzt wird, vorzugsweise wird der zu erwartende Zieldruck (P_{T,E}) am inneren Schallempfänger (14) mittels eines Quellendrucks (P_{S}), einer Gehörgangs-Impedanz (Z_{L}) und einer Strahlungs-Impedanz (Z_{RAD}) abgeschätzt, insbesondere mit der folgenden Gleichung: ${P}_{T , E} = {P}_{S} \frac{{Z}_{L}}{{Z}_{L} + {Z}_{RAD}}$

9. Verfahren nach einem der vorhergehenden Ansprüche, **dadurch gekennzeichnet, dass** zum Bestimmen des zweiten Korrekturfilters (B) der Korrektureinheit (17) mittels eines der Vorrichtung (10) zugeordneten und einem Trommelfell des Ohrs zugewandten inneren Schallempfängers (14) eine Abschätzung des akustischen Empfangssignals am Trommelfell durchgeführt wird, vorzugsweise wird ein Druck am Trommelfell (P_{D}) mittels eines am inneren Schallempfänger (14) gemessenen Drucks (P_{E}) unter Verwendung eines elektroakustischen Modells des Gehörgangs abgeschätzt.

10. Verfahren nach einem der vorhergehenden Ansprüche, **dadurch gekennzeichnet, dass** ein Druck am Trommelfell (P_{D}) mittels eines am inneren Schallempfänger (14) gemessenen Drucks (P_{E}) und mittels des zweiten Korrekturfilters (B) mit der folgenden Gleichung bestimmt wird: ${P}_{D} = {P}_{E} B$

11. Elektroakustisches System mit einer elektroakustischen Vorrichtung (10) zum mindestens teilweisen Okkludieren eines Gehörganges, mit einer Signalverarbeitungseinrichtung (16) zum Verarbeiten eines bei der Vorrichtung (10) eingehenden Signals, wobei die Signalverarbeitungseinrichtung (16) mindestens eine Korrektureinheit (17) zum Modifizieren des an der Vorrichtung (10) eingehenden Signals und zum Bereitstellen eines von der Vorrichtung (10) abgehenden Signals, das zum Erreichen einer akustischen Transparenz dient aufweist, bei der aufgrund des abgehenden Signals am Trommelfell ein Empfangssignal erzeugbar ist, das entsprechend einem Frei-Ohr-Empfangssignal am Trommelfell bei einem freien Gehörgang ohne die Vorrichtung (10) angepasst ist, wobei die mindestens eine Korrektureinheit (17) einen ersten Korrekturfilter (A) und einen zweiten Korrekturfilter (B) hat, und der erste Korrekturfilter (A) der mindestens einen Korrektureinheit (17) dem zweiten Korrekturfilter (B) der mindestens einen Korrektureinheit (17) vorgeschaltet ist, wobei das eingehende Signal zunächst mittels des ersten Korrekturfilters (A) zum Erreichen der akustischen Transparenz modifiziert wird, wobei zum Bestimmen des ersten Korrekturfilters (A) der mindestens einen Korrektureinheit (17) ein Gesamtdruck (Pₜₒₜ) eines äußeren akustischen Signals innerhalb des mit der Vorrichtung (10) mindestens teilweise okkludierten Gehörganges unter Berücksichtigung des ersten Korrekturfilters (A) mit einem zu erwartenden Zieldruck (P_{T,E}) gleichgesetzt wird, wobei der erste Korrekturfilter (A) unter Berücksichtigung eines mittels eines der Vorrichtung (10) zugeordneten und einem Trommelfell des Ohrs zugewandten inneren Schallempfängers (14) gemessenen Durchgangsdrucks (P_{HT}) mit der folgenden Gleichung bestimmt wird: $A = \frac{{P}_{T , E} - {P}_{HT}}{{P}_{tot} - {P}_{HT}}$ und nachfolgend das geänderte eingehende Signal mittels des zweiten Korrekturfilters (B) zum Ausfiltern von Übertragungseffekten im Bereich von der Vorrichtung (10) bis zum Trommelfell aufgrund der mindestens teilweisen Okklusion des Gehörganges mittels der Vorrichtung (10) modifiziert wird.

12. Verwendung eines Verfahrens nach einem der Ansprüche 1 bis 10, wobei das Verfahren in einem Gehörschutz, einem In-Ear-Kopfhörer und/oder einem Hörgerät integriert ist.

13. Verwendung eines elektroakustischen Systems (11) nach Anspruch 11, wobei das elektroakustische System (11) in einem Gehörschutz, einem In-Ear-Kopfhörer und/oder einem Hörgerät integriert ist.

## Claims

1. Method for operating an electroacoustic system (11), in which an electroacoustic device (10) is arranged to at least partially occlude an ear canal, at least partially on one ear, in which a signal processing device (16) is used to process an incoming signal to the electroacoustic device (10), and in which at least one correction unit (17) of the signal processing device (16) is used to modify the signal incoming to the device (10), and by means of the at least one correction unit (17) an outgoing signal from the device (10) is generated to achieve acoustic transparency, by which, on the basis of the outgoing signal, a received signal is generated on the eardrum which is adapted to correspond to a free-ear received signal at the eardrum in the case of a free ear canal without the device (10), wherein the at least one correction unit (17) possesses a first correction filter (A) and a second correction filter (B), and the first correction filter (A) of the at least one correction unit (17) is arranged upstream of the second correction filter (B) of the at least one correction unit (17), wherein the incoming signal is firstly modified by the first correction filter (A) to achieve acoustic transparency, wherein for the determination of the first correction filter (A) of the at least one correction unit (17) a total pressure (Pₜₒₜ) of an outer acoustic signal within the ear canal at least partially occluded by the device (10) is equated by taking into account the first correction filter (A) with an expected target pressure (P_{T,E}), wherein the first correction filter (A), by taking into account a passageway pressure (P_{HT}) measured by means of the inner receiver (14) associated with the device (10) and facing the eardrum of the ear, is determined with the following equation: $A = \frac{{P}_{T , E} - {P}_{HT}}{{P}_{tot} - {P}_{HT}}$ and then the modified incoming signal is modified by means of the second correction filter (B) to filter out transmission effects in the area from the device (10) to the ear drum on the basis of the at least partial occlusion of the ear canal by the device (10).

2. Method according to claim 1, **characterised in that** the incoming, especially acoustic signal is supplied as an incoming electrical signal from the signal processing device (16) by means of the outwardly facing outer receiver (13) associated with the device (10) and away from the eardrum, preferably at least one additional external acoustic and/or electrical signal is supplied from the signal processing device (16), in particular by means of an additional outer receiver and/or from a direct wire connection with an additional external signal source (18), particularly preferably the additional external acoustic and/or electrical signal is modified by means of the correction unit (17).

3. Method according to one of the preceding claims, **characterised in that** a calibration is carried out before using the electroacoustic system (11), in particular in the course of the calibration the first correction filter (A) and/or the second correction filter (B) is determined, the calibration is preferably carried out after each insertion of the device (10) for at least partially occluding the ear canal, and particularly preferably the calibration is carried out by means of an external sound source (22) and/or a calibration control unit.

4. Method according to one of the preceding claims, **characterised in that** the first correction filter (A) of the correction unit (17) is determined on the basis of a first model and/or the second correction filter (B) of the correction unit (17) is determined on the basis of a second model, preferably the first model and/or the second model is based on the Thevenin equivalent and/or on the Norton equivalent.

5. Method according to one of the preceding claims, **characterised in that** the total pressure (Pₜₒₜ) of an external acoustic signal within the ear canal that is at least partially occluded by the device (10) is composed of two parts to determine the first correction filter (A) of the correction unit (17), preferably a first part of the total pressure (Pₜₒₜ) is a passage pressure (P_{HT}) measured by means of an internal sound receiver (14) that is associated with the device (10) and is facing an eardrum of the ear, and/or a second part of the total pressure (Pₜₒₜ) is an outgoing pressure (P_{EP}) provided by a sound generator (15) that is associated with the device (10) and is facing the eardrum.

6. Method according to one of the preceding claims, **characterised in that** after a first determination of the first correction filter (A) of the correction unit (17), in particular in the course of a calibration, a fine adjustment of the first correction filter (A) is carried out, preferably at least one predefined calibration signal and/or a predefined noise is used, in particular a pressure (P_{E}) measured by means of an internal sound receiver (14) that is associated with the device (10) and is facing an eardrum of the ear, is compared with a target pressure (P_{T,E}) during the fine adjustment, wherein the first correction filter (A), in the case of a deviation of the measured pressure (P_{E}) from the target pressure (P_{T,E}), is iteratively adapted until a predefined convergence criterion is achieved.

7. Method according to one of the preceding claims, **characterised in that** to determine the first correction filter (A) of the correction unit (17), a pressure (P_{E}) measured by means of an internal sound receiver (14) that is associated with the device (10) and is facing an eardrum of the ear, is compared with an expected target pressure (P_{T,E}) on the internal sound receiver (14), wherein the expected target pressure (P_{T,E}) on the internal sound receiver (14) is estimated as the pressure at the location of an internal sound receiver (14) for a free ear canal without the device (10).

8. Method according to claim 7, **characterised in that** the expected target pressure (P_{T,E}) on the internal sound receiver (14) is estimated by means of an electroacoustic model, in particular with a Thevenin-pressure source model and/or a source-impedance model, preferably the expected target pressure (P_{T,E}) on the internal sound receiver (14) is estimated by means of a source pressure (Ps), an ear canal impedance (Z_{L}) and a radiation impedance (Z_{RAD}), in particular with the following equation: ${P}_{T , E} = {P}_{S} \frac{{Z}_{L}}{{Z}_{L} + {Z}_{RAD}}$

9. Method according to one of the preceding claims, **characterised in that** an estimation of the acoustic received signal at the eardrum is carried out to determine the second correction filter (B) of the correction unit (17) by means of an internal sound receiver(14) that is associated with the device (10) and is facing an eardrum of the ear, preferably the pressure at the eardrum (P_{D}) is estimated by means of the pressure (P_{E}) that is measured at the internal sound receiver(14) by using an electroacoustic model of the ear canal.

10. Method according to one of the preceding claims, **characterised in that** a pressure on the eardrum (P_{D}) is determined by means of a pressure (P_{E}) measured at the internal sound receiver (14) and by means of the second correction filter (B) with the following equation: ${P}_{D} = {P}_{E} B$

11. Electroacoustic system with an electroacoustic device (10) to at least partially occlude an ear canal, with a signal processing device (16) for processing an incoming signal from the device (10), the signal processing device (16) possesses at least one correction unit (17) configured to modify the incoming signal at the device (10) and to prepare an outgoing signal from the device (10), which serves to achieve an acoustic transparency, by which, based on the outgoing signal, a received signal can be generated on the eardrum which is adapted to correspond to a free-ear received signal at the eardrum in the case of a free ear canal without the device (10), the at least one correction unit (17) has a first correction filter (A) and a second correction filter (B), the first correction filter (A) of the at least one correction unit (17) being arranged upstream of the second correction filter (B) of the at least one correction unit (17), wherein the incoming signal is firstly modified by means of the first correction filter (A) so as to achieve acoustic transparency, wherein to determine the first correction filter (A) of the at least one correction unit (17) a total pressure (P_{TOT}) of an external acoustic signal within the ear canal at least partially occluded by the device (10) is equated by taking into account the first correction filter (A) with an expected target pressure (P_{T,E}), wherein the first correction filter (A), by taking into account a passageway pressure (P_{HT}) measured by means of inner receiver (14) associated with the device (10) and facing the eardrum of the ear, is determined with the following equation: $A = \frac{{P}_{T , E} - {P}_{HT}}{{P}_{tot} - {P}_{HT}}$ and then the modified incoming signal is modified by means of the second correction filter (B) to filter out transmission effects in the area from the device (10) to the ear drum on the basis of the at least partial occlusion of the ear canal by the device (10).

12. Use of a method according to one of claims 1 to 10, wherein the method is integrated in a hearing protector, an in-ear headphone and/or in a hearing aid.

13. Use of an electroacoustic system (11) according to claim 11, wherein the electroacoustic system (11) is integrated in a hearing protector, an in-ear headphone and/or in a hearing aid.

## Revendications

1. Procédé de fonctionnement d'un système électroacoustique (11), dans lequel un dispositif électroacoustique (10) est disposé au moins partiellement dans une oreille afin d'obstruer au moins partiellement un conduit auditif, dans lequel un dispositif de traitement de signaux (16) est utilisé pour traiter un signal entrant dans le dispositif (10), et dans lequel au moins une unité de correction (17) du dispositif de traitement de signaux (16) est utilisée pour modifier le signal entrant dans le dispositif (10), et, au moyen de la ou des unités de correction (17), un signal sortant du dispositif (10) est généré pour atteindre une transparence acoustique de telle sorte que, à partir du signal sortant, un signal de réception est généré au niveau du tympan, lequel signal est ajusté de manière à correspondre à un signal de réception au niveau du tympan lorsque le conduit auditif est dégagé et n'est pas équipé du dispositif (10), dans lequel la ou les unités de correction (17) comprennent un premier filtre de correction (A) et un second filtre de correction (B), et le premier filtre de correction (A) de la ou des unités de correction (17) est connecté en amont du second filtre de correction (B) de la ou des unités de correction (17), dans lequel le signal entrant est en premier lieu modifié par le premier filtre de correction (A) pour atteindre la transparence acoustique, dans lequel, afin de déterminer le premier filtre de correction (A) de la ou des unités de correction (17), une pression totale (Pₜₒₜ) d'un signal acoustique externe à l'intérieur du conduit auditif au moins partiellement obstrué par le dispositif (10) est mise en équation avec une pression cible attendue (P_{T,E}) compte tenu du premier filtre de correction (A), dans lequel le premier filtre de correction (A) est déterminé en tenant compte d'une pression de passage (P_{HT}) mesurée au moyen d'un récepteur acoustique interne (14) associé au dispositif (10) et tourné vers un tympan de l'oreille selon l'équation suivante : $A = \frac{{P}_{T , E} - {P}_{HT}}{{P}_{tot} - {P}_{HT}}$ puis le signal entrant transformé est modifié par le second filtre de correction (B) de manière à éliminer les effets de transmission dans la zone comprise entre l'appareil (10) et le tympan causés par l'obstruction au moins partielle du conduit auditif par le dispositif (10).

2. Procédé selon la revendication 1, **caractérisé en ce que** le signal entrant, en particulier acoustique, est transmis au dispositif de traitement de signaux (16) sous forme de signal électrique entrant au moyen d'un récepteur acoustique externe (13) associé au dispositif (10) et dirigé à l'opposé du tympan vers l'extérieur, au moins un signal acoustique et/ou électrique externe supplémentaire est de préférence transmis au dispositif de traitement de signaux (16), en particulier au moyen d'un récepteur acoustique externe supplémentaire et/ou d'une liaison conductrice directe avec une source de signaux externe supplémentaire (18), et le signal acoustique et/ou électrique externe supplémentaire est tout particulièrement modifié au moyen de l'unité de correction (17).

3. Procédé selon l'une des revendications précédentes, **caractérisé en ce qu'**un étalonnage est réalisé avant l'utilisation du système électroacoustique (11), le premier filtre de correction (A) et/ou le second filtre de correction (B) sont déterminés en particulier dans le cadre de l'étalonnage, l'étalonnage est réalisé de préférence après chaque insertion du dispositif (10) obstruant au moins partiellement le conduit auditif, l'étalonnage est réalisé tout particulièrement au moyen d'une source sonore externe (22) et/ou d'un dispositif de commande d'étalonnage.

4. Procédé selon l'une des revendications précédentes, **caractérisé en ce que** le premier filtre de correction (A) de l'unité de correction (17) est déterminé sur la base d'un premier modèle et/ou le second filtre de correction (B) de l'unité de correction (17) est déterminé sur la base d'un second modèle, le premier modèle et/ou le second modèle étant de préférence basés sur l'équivalent de Thévenin et/ou l'équivalent de Norton.

5. Procédé selon l'une des revendications précédentes, **caractérisé en ce que** la pression totale (Pₜₒₜ) d'un signal acoustique externe à l'intérieur du conduit auditif au moins partiellement obstrué par le dispositif (10), permettant de déterminer le premier filtre de correction (A) de l'unité de correction (17), est composée de deux parties, une première partie de la pression totale (Pₜₒₜ) est de préférence une pression de passage (P_{HT}) mesurée au moyen d'un récepteur acoustique interne (14) associé au dispositif (10) et tourné vers un tympan de l'oreille et/ou une deuxième partie de la pression totale (Pₜₒₜ) est de préférence une pression de sortie (P_{EP}) issue d'un générateur acoustique (15) associé au dispositif (10) et tourné vers le tympan.

6. Procédé selon l'une des revendications précédentes, **caractérisé en ce que**, après une première détermination du premier filtre de correction (A) de l'unité de correction (17), en particulier dans le cadre d'un étalonnage, un réglage de précision du premier filtre de correction (A) est réalisé, au moins un signal d'étalonnage prédéterminé et/ou un bruit prédéterminé sont de préférence utilisés, une pression (P_{E}) mesurée au moyen d'un récepteur acoustique interne (14) associé au dispositif (10) et tourné vers un tympan de l'oreille est en particulier comparée à une pression cible (P_{T,E}) lors du réglage de précision, dans lequel, dans le cas d'un écart entre la pression mesurée (P_{E}) et la pression cible (P_{T,E}), le premier filtre de correction (A) est ajusté de manière itérative jusqu'à ce qu'un critère de convergence prédéterminé soit atteint.

7. Procédé selon l'une des revendications précédentes, **caractérisé en ce que**, pour déterminer le premier filtre de correction (A) de l'unité de correction (17), une pression (P_{E}) mesurée au moyen d'un récepteur acoustique interne (14) associé au dispositif (10) et tourné vers un tympan de l'oreille est mise en équation avec une pression cible attendue (P_{T,E}) au niveau du récepteur acoustique interne (14), dans lequel la pression cible attendue (P_{T,E}) au niveau du récepteur acoustique interne (14) est évaluée en tant que pression à l'emplacement du récepteur acoustique interne (14) dans un conduit auditif dégagé non équipé du dispositif (10).

8. Procédé selon la revendication 7, **caractérisé en ce que** la pression cible attendue (P_{T,E}) au niveau du récepteur acoustique interne (14) est évaluée au moyen d'un modèle électroacoustique, en particulier avec un modèle de source de pression de Thévenin et/ou un modèle d'impédance de source, la pression cible attendue (P_{T,E}) au niveau du récepteur acoustique interne (14) est de préférence évaluée à partir d'une pression de source (Ps), d'une impédance de conduit auditif (Z_{L}) et d'une impédance de rayonnement (Z_{RAD}), en particulier selon l'équation suivante : ${P}_{T , E} = {P}_{S} \frac{{Z}_{L}}{{Z}_{L} + {Z}_{RAD}}$

9. Procédé selon l'une des revendications précédentes, **caractérisé en ce que**, pour déterminer le second filtre de correction (B) de l'unité de correction (17), une évaluation du signal de réception acoustique au niveau du tympan est réalisée au moyen d'un récepteur acoustique interne (14) associé au dispositif (10) et tourné vers un tympan de l'oreille, une pression au niveau du tympan (P_{D}) est de préférence évaluée à partir d'une pression (P_{E}) mesurée au niveau du récepteur acoustique interne (14) en utilisant un modèle électroacoustique du conduit auditif.

10. Procédé selon l'une des revendications précédentes, **caractérisé en ce qu'**une pression au niveau du tympan (P_{D}) est déterminée à partir d'une pression (P_{E}) mesurée au niveau du récepteur acoustique interne (14) et au moyen du second filtre de correction (B) selon l'équation suivante : ${P}_{D} = {P}_{E} B$

11. Système électroacoustique comprenant un dispositif électroacoustique (10) destiné à obstruer au moins partiellement un conduit auditif, et un dispositif de traitement de signaux (16) destiné à traiter un signal entrant dans le dispositif (10), dans lequel le dispositif de traitement de signaux (16) comprend au moins une unité de correction (17) pour modifier le signal entrant dans le dispositif (10) et pour délivrer un signal sortant du dispositif (10) servant à atteindre une transparence acoustique de telle sorte que, à partir du signal sortant, un signal de réception peut être généré au niveau du tympan, lequel signal est ajusté de manière à correspondre à un signal de réception au niveau du tympan lorsque le conduit auditif est dégagé et n'est pas équipé du dispositif (10), dans lequel la ou les unités de correction (17) comprennent un premier filtre de correction (A) et un second filtre de correction (B), et le premier filtre de correction (A) de la ou des unités de correction (17) est connecté en amont du second filtre de correction (B) de la ou des unités de correction (17), dans lequel le signal entrant est en premier lieu modifié par le premier filtre de correction (A) pour atteindre la transparence acoustique, dans lequel, afin de déterminer le premier filtre de correction (A) de la ou des unités de correction (17), une pression totale (Pₜₒₜ) d'un signal acoustique externe à l'intérieur du conduit auditif au moins partiellement obstrué par le dispositif (10) est mise en équation avec une pression cible attendue (P_{T,E}) compte tenu du premier filtre de correction (A), dans lequel le premier filtre de correction (A) est déterminé en tenant compte d'une pression de passage (P_{HT}) mesurée au moyen d'un récepteur acoustique interne (14) associé au dispositif (10) et tourné vers un tympan de l'oreille selon l'équation suivante : $A = \frac{{P}_{T , E} - {P}_{HT}}{{P}_{tot} - {P}_{HT}}$ puis le signal entrant transformé est modifié par le second filtre de correction (B) de manière à éliminer les effets de transmission dans la zone comprise entre l'appareil (10) et le tympan causés par l'obstruction au moins partielle du conduit auditif par le dispositif (10).

12. Utilisation d'un procédé selon l'une des revendications 1 à 10, dans laquelle le procédé est intégré dans une protection auditive, un écouteur intra-auriculaire et/ou un appareil auditif.

13. Utilisation d'un système électroacoustique (11) selon la revendication 11, dans laquelle le système électroacoustique (11) est intégré dans une protection auditive, un écouteur intra-auriculaire et/ou un appareil auditif.
